# FASCICULE DE BREVET EUROPEEN

(11) **EP 1 243 986 B1**
(45) Date de publication et mention de la délivrance du brevet: **28.10.2009**
(21) Numéro de dépôt: 01201061.7
(22) Date de dépôt: 20.03.2001
(51) Int. Cl.: G04C 10/00

(54) **Pièce d'horlogerie comportant une génératrice**
Uhrwerk mit Spannungsgenerator
Time piece with power generator

(43) Date de publication de la demande: 25.09.2002
(73) Titulaire: ETA SA Manufacture Horlogère Suisse, 2540 Grenchen (CH)
(72) Inventeur: Serex, Florian, 2515 Prêles (CH); Leuba, Frédéric, 2300 La Chaux-de-Fonds (CH); Burdet, Denis, 2000 Neuchâtel (CH)
(74) Mandataire: Surmely, Gérard

(56) Documents cités:
- EP-A- 0 822 470
- US-A- 5 668 414

## Description

La présente invention concerne une pièce d'horlogerie qui comprend une base de temps, une génératrice composée notamment d'un rotor à aimants permanents et d'au moins une bobine, un barillet à ressort couplé à ladite génératrice pour l'entraîner, des moyens d'indication horaire analogiques également entraînés par ledit barillet et fonctionnant sensiblement de manière synchrone relativement à la base de temps, tant que le couple fourni par le barillet est supérieur ou égal à un couple minimum de synchronisation, des moyens de freinage de la génératrice, et des moyens aimantés ayant avec le rotor, lors de l'arrêt de la génératrice, un couple de positionnement statique permettant de maintenir ce rotor dans une position sensiblement fixe.

Un dispositif de ce type est décrit dans le brevet EP 0 822 470. Ce document est relatif à une pièce d'horlogerie électronique comprenant une source d'énergie formée d'un barillet à ressort, à remontage manuel ou automatique, couplé à une génératrice de tension alternative destinée à alimenter un circuit électronique de la pièce, un jeu d'aiguilles d'indication de l'heure entraîné par un train d'engrenages lui-même entraîné par le barillet, des moyens de freinage pour régler la vitesse de rotation de la génératrice, pour la freiner ou la stopper, et des aimants pour empêcher la rotation de la génératrice une fois cette dernière stoppée.

Ces aimants sont placés au voisinage de la périphérie du rotor de la génératrice. Ils possèdent une très faible force d'attraction et exercent un faible couple de positionnement statique sur le rotor, couple qui, afin de ne pas empêcher le redémarrage, ne doit pas être supérieur au couple que le barillet est capable de fournir lorsque la réserve de marche est quasiment épuisée.

Un tel dispositif présente quelques inconvénients. En effet, lorsque le couple minimum de synchronisation entre les aiguilles et la base de temps ne peut plus être assuré, la montre continue néanmoins de fonctionner. Ainsi, le ressort du barillet continue à se décharger jusqu'à l'épuisement total de l'énergie du barillet.

De plus, sachant que le couple minimum de synchronisation correspond par exemple à un armage d'un tour et demi du ressort du barillet et que pour sept tours complets du remontoir, on remonte un tour du ressort du barillet, il faut donc compter au minimum une dizaine de tours de remontoir avant que la montre ne fonctionne de nouveau de manière synchronisée.

L'invention a donc pour but de pallier les inconvénients de l'art antérieur susmentionné en fournissant un dispositif d'arrêt de la pièce d'horlogerie permettant de conserver un couple de barillet proche du couple minimum de synchronisation lorsque la pièce ne fonctionne pas, par l'arrêt de la génératrice dès que la réserve de marche ne suffit plus à une marche sensiblement synchrone de la pièce d'horlogerie.

A cet effet, l'invention a pour objet une pièce d'horlogerie telle que définie dans les revendications. Dans cette pièce d'horlogerie, les moyens de freinage de la génératrice sont actionnés pour stopper la génératrice dès que le fonctionnement des moyens d'indication horaire n'est plus sensiblement synchrone avec la base de temps et en ce que les moyens aimantés sont agencés de manière à ce que le couple de positionnement statique, qu'ils exercent sur le rotor de la génératrice, soit supérieur ou sensiblement égal à un couple de référence pour lequel le couple exercé par le barillet sur le rotor est égal au couple minimum de synchronisation.

Pour obtenir un aimant ayant avec le rotor un couple de positionnement statique supérieur ou égal au couple de référence, il est nécessaire de tenir compte de la dispersion de grandeurs telles que les champs de fuite du rotor, les tolérances de fabrication et de montage de ce rotor ou encore le taux d'aimantation des aimants. Pour cela, il est nécessaire de fabriquer un aimant de positionnement avec un flux magnétique permettant d'engendrer un couple de positionnement statique avec le rotor qui soit largement supérieur au couple minimum de synchronisation. Or, en agençant un tel aimant dans une position fixe prédéterminée au sein de la pièce d'horlogerie, le nombre de tours de remontoir à effectuer pour redémarrer la génératrice peut être important.

En effet, en se référant à la figure 3, le choix d'un aimant prenant en compte les incertitudes susmentionnées correspond à un couple de positionnement statique C_{T} entre l'aimant et le rotor équivalent à un couple du barillet pour un armage d'environ 4 tours. Selon l'invention, la génératrice est arrêtée pour un armage du barillet d'environ 1,5 tours. Ainsi, lors du remontage du barillet, la génératrice n'est pas remise en marche avant un minimum d'environ 17 tours de remontoir. Si l'on présume que le porteur de la montre réalise un tour et demi de remontoir à chaque manipulation, il lui faut alors effectuer une douzaine de manipulations pour faire redémarrer sa montre, ce qui peut l'amener à penser que sa montre ne fonctionne plus.

Pour pallier à cet inconvénient, un deuxième aspect de l'invention concerne un dispositif d'arrêt comprenant en outre des moyens de réglage du couple de positionnement statique entre l'aimant et le rotor permettant de régler ce couple pour qu'il soit sensiblement égal au couple de référence pour lequel le couple exercé par le barillet sur le rotor est égal au couple minimum de synchronisation entre les aiguilles et la base de temps.

Un facteur de sécurité peut être pris pour tenir compte de la dégradation du système, notamment, du vieillissement du barillet et des problèmes de lubrifications ou de salissures des rouages.

Ce réglage permet une remise en marche rapide de la pièce d'horlogerie, après environ 2 à 3 manipulations, tout en assurant la synchronisation des moyens d'indication horaire analogiques avec la base de temps.

La pièce d'horlogerie, selon l'invention, fonctionne toujours de manière sensiblement synchrone, l'avance des moyens d'indication horaire par rapport à la base de temps pouvant être continue ou saccadée. Dans un mode préféré, le couple minimum de synchronisation sera pris pour assurer une marche synchrone continue de ces moyens d'indication horaire par rapport à la base de temps.

L'invention se rapporte également au procédé associé pour le réglage du couple de positionnement statique entre l'aimant et le rotor.

D'autres caractéristiques et avantages de la présente invention apparaîtront dans la description suivante, donnée à titre d'exemple non limitatif et faite en référence aux dessins annexés, dans lesquels :
- la figure 1 représente un schéma simplifié de la pièce d'horlogerie selon l'invention ;
- la figure 2 représente, une vue en coupe de la pièce d'horlogerie au niveau de la génératrice ;
- la figure 3 représente, selon un mode de réalisation préférée, un diagramme d'armage/désarmage d'un barillet à ressort illustrant l'évolution du couple C_{B} exercé par le ressort sur le rotor en fonction du nombre de tours du ressort du barillet ;

La pièce d'horlogerie selon l'invention, représentée à la figure 1, comporte une génératrice symbolisée par le rectangle 1 comportant un rotor aimanté 2 et au moins un bobinage 3. On utilisera, de préférence, trois bobines placées à proximité du rotor. Le rotor est couplé mécaniquement, par exemple à travers un rouage 4, à un barillet 5 dans lequel est logé un ressort 6. Celui-ci peut être armé par un mécanisme de remontage, manuel ou automatique, connu en soi et non représenté sur la figure. Le rouage 4 est couplé également à des moyens d'indication horaire analogiques 7, classiquement composés d'un jeu d'aiguilles (8, 9, 10) solidaires en rotation du rotor 2. De ce fait, ces moyens 7 tournent tant que le rotor 2 est en mouvement.

La génératrice 1 délivre une tension alternative à une fréquence donnée. Cette fréquence sera préférentiellement de 5,33 tours par seconde. La génératrice est connectée à un redresseur 11 à double alternance comprenant des condensateurs de lissage à la sortie duquel est connecté un circuit logique de commande 12. Le circuit 12 reçoit également une information horaire. Cette information lui est fournie par une base de temps 13 notamment constituée d'un oscillateur à quartz 14 qui délivre un signal impulsionnel d'une fréquence déterminée, couramment 32768 Hz, à différents étages diviseurs de fréquence 15. Le détail interne du circuit logique de commande 12 ne sera pas donné ici. En effet, un tel circuit est connu de l'art antérieur, notamment du document EP 0 822 470.

Ce circuit logique de commande 12 permet d'actionner par l'intermédiaire d'un signal 17 des moyens de commutation 16, formés notamment d'un transistor MOS dont le trajet source-drain est branché entre les bornes de la génératrice 1. Ces moyens de commutation 16 ont pour rôle de court-circuiter momentanément la génératrice 1, afin de pouvoir réguler sa vitesse de rotation. Suivant le temps de court-circuit commandé, la vitesse de rotation sera plus ou moins réduite.

L'ensemble comprenant le circuit logique de commande 12 et les moyens de commutation 16 constitue des moyens de freinage de la génératrice 1.

Un des buts de l'invention est d'obtenir une pièce d'horlogerie qui fonctionne toujours de manière synchronisée, tout en conservant l'énergie résiduelle du barillet lorsque la pièce ne fonctionne pas. C'est pourquoi, lorsque la réserve de marche du barillet 5 devient insuffisante pour assurer la synchronisation des moyens d'indication horaire 7 par rapport à la base de temps 13, les moyens de freinage servent à stopper la génératrice 1 et donc les aiguilles 8, 9 et 10 liées à cette dernière, ainsi que le ressort 6 du barillet.

L'homme du métier sait déterminer, pour une pièce d'horlogerie de ce type, le nombre de tours du ressort de barillet nécessaire pour assurer la synchronisation des aiguilles par rapport à la base de temps. Ce nombre de tours nécessaire correspond à un couple de référence C_{REF} pour lequel le couple exercé par le barillet 5 sur le rotor 2 est égal au couple minimum de synchronisation. Pour la détermination de ce couple correspondant au couple de positionnement statique C_{P} entre l'aimant et le rotor, ce couple de référence C_{REF} sera pris de préférence avec un facteur de sécurité f_{S} pour tenir compte de la dégradation du système.

Lorsque le couple exercé par le barillet 5 sur le rotor 2, en diminuant, devient inférieur au couple minimum de synchronisation C_{SYNC} des moyens d'indication horaire 7 avec la base de temps 13, la génératrice 1 tourne à une vitesse, telle que sa synchronisation avec la fréquence de référence n'est plus possible par un simple freinage.

Les moyens de freinage de la génératrice sont alors mis en oeuvre pour la stopper. Les moyens de commutation 16 reçoivent alors un signal 17 continu du circuit logique de commande 12, entraînant un court-circuit prolongé des bornes de la génératrice 1. La vitesse de la génératrice devient alors quasi nulle.

L'arrêt complet de la génératrice 1 est garanti par au moins un aimant 18 placé au voisinage de la périphérie du rotor 2. Cet aimant 18 est agencé de manière à ce que le couple de positionnement statique C_{P} entre l'aimant et le rotor soit supérieur ou sensiblement égal au couple de référence C_{REF} pour lequel le couple exercé par le barillet 5 sur le rotor 2 est égal au couple minimum de synchronisation C_{SYNC}. Ainsi, lorsque les moyens de commutation 16 sont actionnés de manière prolongée, le couple C_{P} permet d'arrêter le rotor 2 et de le maintenir sensiblement fixe, une fois les moyens de freinage inactifs.

Comme il est représenté à la figure 2, la génératrice 1 est placée autour d'un arbre 21 solidaire d'un pignon engrenant avec une roue intermédiaire 23, elle-même engrenant avec le reste du rouage, non représenté ici. Le rotor est constitué de deux flasques, supérieure 24A et inférieure 24B, sur lesquels sont disposés un nombre pair d'aimants, respectivement 25A et 25B, présentant une polarisation alternée. Ces flasques sont montées sur l'arbre 21 de la génératrice. Trois bobines 3 sont disposées entre les deux flasques 24A et 24B.

Préférentiellement, on utilisera six aimants sur chaque flasque. Les aimants 25A et 25B en regard sur les flasques supérieure 24A et inférieure 24B sont positionnés de manière à s'attirer mutuellement afin de créer un champ magnétique fermé F propre à la génératrice. Il est à noter que les aimants 25A et 25B utilisés pour chaque flasque peuvent être d'épaisseur différentes.

A la périphérie de la génératrice 1, au moins un aimant de positionnement 18 à direction variable permet suivant l'orientation 19 de sa polarisation d'obtenir un champ magnétique P associé à direction variable. Ainsi, le couple de positionnement statique C_{P} entre l'aimant de positionnement 18 et les flasques 24A et 24B du rotor est variable.

Le couple de positionnement statique C_{P} entre l'aimant 18 et le rotor 2 dépend notamment de la distance entre les deux et de leur taux d'aimantation respectif. C'est pourquoi, pour obtenir un couple C_{P} qui soit supérieur ou sensiblement égal au couple de référence C_{REF}, il est prévu d'utiliser des moyens de réglage de ce couple C_{P}, dans un mode de réalisation préféré.

Ce réglage est effectué au moyen d'un ajustage de la position de l'aimant 18. Dans ce mode préféré, l'aimant 18 est prévu mobile en rotation, ce qui permet de modifier facilement le couple C_{P}, par exemple lors du montage de la pièce d'horlogerie. Il est également possible de prévoir des moyens aimantés coulissant en translation, moyens permettant d'obtenir un même résultat.

Avantageusement, on utilisera une vis aimantée 18, chassée ou vissée dans un trou prévu à cet effet dans la platine ou dans un pont de la pièce d'horlogerie, cette vis présentant une asymétrie telle qu'une rainure 19 indiquant le sens d'aimantation et permettant à un outil de tourner cette vis. Il est intéressant de noter que le repère d'aimantation sert également de moyens d'actions pour régler l'orientation de l'aimant.

De plus, le couple de référence C_{REF} pour régler le couple C_{P} peut être pris avec un facteur de sécurité f_{S} pour tenir compte de la dégradation du système.

Enfin, l'aimant 18, une fois réglé, est fixé afin d'éviter toute possibilité de modification du couple de positionnement statique C_{P}, lors d'un choc ou d'une réparation de routine par un professionnel. Les moyens de fixation peuvent être un point de colle, une soudure ou tout autre moyen connu de l'homme du métier.

Toutefois, il est possible de prévoir, dans un mode de réalisation particulier, des moyens de réglage fixés de manière non définitive ou même non fixés, ceci afin de permettre à un professionnel de régler à nouveau le couple C_{P} en cas de dysfonctionnement.

Dans un mode de réalisation avantageux de l'invention, deux ou plusieurs aimants de positionnement sont disposés régulièrement à la périphérie du rotor aimanté afin d'éliminer les frottements parasites induits par chaque aimant de positionnement.

L'invention concerne également le procédé de réglage du couple de positionnement statique C_{P} entre l'aimant 18 et le rotor 2. Ce procédé concerne une pièce d'horlogerie comprenant les éléments montrés aux figures 1 et 2.

L'objectif à atteindre, par le biais de ce procédé, est d'obtenir un couple de positionnement statique C_{P}, qui soit supérieur ou sensiblement égal au couple de référence C_{REF} pour lequel le couple exercé par le barillet 5 sur le rotor 2 est égal au couple minimum de synchronisation C_{SYNC}. Il est avantageux de régler ce couple C_{P} pour n'avoir à effectuer qu'un minimum de tours avant que la pièce d'horlogerie ne fonctionne de nouveau de manière synchronisée. Préférentiellement, le couple C_{P} sera réglé avec un facteur de sécurité f_{S} tenant compte de la dégradation du système.

Premièrement, l'aimant 18 est aimanté, par exemple dans le sens du repère d'aimantation 19. Ensuite, il convient de placer l'aimant 18 à proximité du rotor 2. L'énergie magnétique de l'aimant et sa distance au rotor définissent le couple de positionnement statique C_{P} entre les deux. Ce couple C_{P} varie en particulier suivant l'orientation de l'aimant 18 par rapport au rotor 2. C'est pourquoi, on utilise de préférence une vis aimantée mobile en rotation.

Deuxièmement, cet aimant 18 est sélectionné et positionné pour que le couple initial C_{P} soit supérieur au couple de référence C_{REF}. La sélection est réalisée toutes tolérances défavorables incluses, en particulier, les champs de fuite du rotor et le taux d'aimantation des aimants. Lors du montage, l'aimant 18 est tourné dans la position où le couple de positionnement C_{P} est maximum.

Ce couple C_{P} est maximum lorsque le sens d'aimantation est radial à l'axe du rotor 2. Avantageusement, le repère 19 est placé dans le sens de l'aimantation. Mais, il est à noter que ce repère 19 peut être placé dans toutes autres directions du moment où il permet de déterminer le sens d'aimantation de l'aimant.

Troisièmement, le ressort 6 du barillet est pré-armé par un automate, non représenté, ou manuellement d'un nombre de tours supérieur ou sensiblement égal au nombre de tours correspondant à C_{REF}. Avantageusement, l'on prendra un couple tenant compte de la dégradation du système. Par exemple, pour un couple C_{REF}, pour lequel le couple exercé par le barillet sur le rotor est égal au couple minimum de synchronisation, correspondant à environ un tour et demi de ressort, l'on prendra un couple correspondant à environ 2 tours de ressort. Ce pré-armage du barillet 5 peut être effectué par la vis du rochet ou par la tige du remontoir par exemple.

Quatrièmement, une fois le ressort 6 du barillet pré-armé, l'aimant 18 est déplacé, par un automate ou manuellement, jusqu'à ce que la génératrice 1 se mette en marche. Ce déplacement est, soit en rotation, dans le cas d'une vis aimantée, soit en translation, dans le cas d'un aimant coulissant. Avantageusement, l'utilisation d'une vis aimantée permet de tourner l'aimant à l'aide d'un simple tournevis. Dans ce cas, avec la rotation de la vis, le couple de positionnement statique C_{P} entre l'aimant 18 et le rotor 2 va décroître et devenir inférieur à celui exercé par le barillet sur le rotor. Ainsi, la génératrice 1 est mise en mouvement. Ce mouvement est détecté par la mesure de la tension à la sortie de la génératrice.

Enfin de préférence, afin d'éviter toute perturbation du réglage, lors d'un choc notamment, la position de l'aimant 18 est fixée. Cette fixation peut être obtenue par tous les moyens connus de l'homme de l'art, en particulier, par collage ou soudage.

La figure 3 illustre, selon un mode de réalisation préféré, un exemple d'évolution du couple exercé par le ressort du barillet sur le rotor en fonction du nombre de tours du ressort. Le diagramme est tracé en grammes par millimètre en fonction du nombre de tours qu'effectue le barillet, tant pendant l'armage que pendant le désarmage du ressort. Typiquement, un tour du barillet correspond à une durée de marche de huit heures environ de la pièce d'horlogerie. Bien entendu, toutes ces valeurs ainsi que celles qui seront données ci-après, ne sont données qu'à titre d'exemple.

La courbe A correspond à l'armage, elle part d'un point A1 de détente totale du ressort et aboutit après remontage de ce dernier, pendant lequel ce barillet fait entre 8 et 9 tours, à un point A2 d'armage maximal pour lequel le couple potentiel du barillet est d'environ 950 gr.mm.

La courbe B représente le désarmage du ressort pendant lequel ce barillet fournit de l'énergie au système. Cette courbe commence au point B1 correspondant à une valeur du couple d'environ 800 gr.mm (cette réduction du couple par rapport à la valeur du point A2 est due aux pertes mécaniques inévitables du système) et aboutit à un point B2 de désarmage total du ressort, ce point coïncidant évidemment avec le point A1.

On notera que, si la pièce d'horlogerie est à remontage automatique, les courbes seront parcourues en fonction des mouvements subis par la pièce, les deux opérations d'armage et de désarmage étant alors étroitement imbriquées en fonction des circonstances.

Le diagramme indique également, par un point S sur la courbe B, la valeur minimum de synchronisation du couple C_{SYNC}. Tant que le barillet est capable de fournir un couple supérieur à cette valeur minimum, le rotor de la génératrice pourra toujours atteindre la vitesse de rotation nominale pour que la pièce garde l'heure exacte.

Au point S, correspond un point S' sur la courbe A. La différence entre le couple C_{S'} et le couple C_{SYNC} correspond au couple que doit exercer le porteur de la montre sur le remontoir pour pouvoir la remonter.

Le diagramme indique encore, par un point P, la valeur du couple de positionnement statique C_{P} entre l'aimant et le rotor. Cette valeur tient compte d'un facteur de sécurité f_{S} dû à la dégradation du système.

Enfin, le diagramme indique, par un point T, la valeur du couple de positionnement statique C_{T} nécessaire entre l'aimant et le rotor lorsque le procédé de réglage du couple C_{P} selon la présente invention n'est pas mis en oeuvre, pour assurer un arrêt de la génératrice lorsqu'elle n'est plus en marche synchrone.

Dans l'exemple montré, à la figure 3, partant de la position, notée B1, correspondant au remontage complet du ressort 6 de barillet, la pièce d'horlogerie fonctionne normalement, les moyens de freinage sont alors uniquement chargés de limiter la vitesse de rotation de la génératrice 1.

Ce mode de fonctionnement perdure pendant plus de 6 tours du barillet 5 (un peu plus d'une quarantaine d'heures) à supposer naturellement que le ressort 6 n'est pas remonté manuellement ou automatiquement. Au fur et à mesure que s'écoule cet intervalle de temps, la récurrence des freinages successifs exercés par les moyens de freinage devient de plus en plus faible.

Tant que la génératrice tourne, le couple de positionnement statique C_{P} est négligeable devant le couple inertiel de la génératrice 1. C'est pourquoi, la pièce d'horlogerie continue de fonctionner normalement jusqu'au point S.

Lorsque le point S est atteint, le nombre de tours d'armage du barillet 6 devient insuffisant pour assurer le couple minimum de synchronisation C_{SYNC} entre les moyens d'indication horaire 7 et la base de temps 13. Les moyens de freinage sont alors actionnés, le circuit de logique de commande 12 envoyant un signal 17 de commande continu pour actionner de manière prolongée les moyens de commutation 16. La génératrice 1 est alors stoppée puis maintenue fixe par le couple de positionnement statique C_{P} entre l'aimant 18 et le rotor 2. Les moyens de freinage sont alors désactivés. Le couple C_{P} étant supérieur au couple C_{SYNC}, le rotor est effectivement maintenu fixe.

Les aiguilles (8, 9 et 10) sont également arrêtées, ce qui permet à l'utilisateur de savoir qu'il lui faut remonter le ressort de sa montre. Le couple exercé par l'utilisateur sur le remontoir doit être suffisant pour permettre le passage du point S de la courbe B de désarmage au point S' de la courbe A d'armage. Après environ 2 à 3 manipulations, le couple C_{B} exercé par le barillet sur le rotor est alors supérieur au couple C_{P}, ce qui permet la remise en marche synchrone de la génératrice et donc des moyens d'indication horaire 7, ce qui est tout à fait semblable à une montre mécanique.

Il est à noter que, de préférence, le couple C_{P} est choisi de telle manière que l'utilisateur soit obligé de faire 2 à 3 manipulations pour permettre à la montre de redémarrer. Ainsi, au cas où l'utilisateur arrêterait de remonter sa montre dès que celle-ci fonctionne de nouveau, cet état durerait néanmoins pendant plusieurs heures. Ce qui n'empêche pas l'utilisateur de remonter complètement sa montre pour lui permettre de fonctionner plus longtemps, notamment en la portant pour le cas d'un remontage automatique.

## Revendications

1. Pièce d'horlogerie comprenant une base de temps (13), une génératrice (1) composée notamment d'un rotor (2) à aimants permanents et d'au moins une bobine (3), un barillet (6) à ressort couplé à ladite génératrice pour l'entraîner, des moyens d'indication horaire analogique (7) également entraînés par ledit barillet et fonctionnant sensiblement de manière synchrone relativement à ladite base de temps tant que le couple C_{B} fourni par ledit barillet est supérieur ou égal à un couple minimum de synchronisation C_{SYNC}, des moyens de freinage (12, 16) de ladite génératrice, des moyens aimantés (18) ayant avec ledit rotor, lors de l'arrêt de la génératrice, un couple de positionnement statique C_{P} permettant de maintenir ledit rotor dans une position sensiblement fixe, **caractérisé en ce que** les moyens de freinage (12, 16) de la génératrice sont agencés pour stopper la génératrice dès que le fonctionnement des moyens d'indication horaire (7) n'est plus sensiblement synchrone avec ladite base de temps (13) et **en ce que** les moyens aimantés (18) sont agencés de manière à ce que ledit couple de positionnement statique C_{P} soit supérieur ou sensiblement égal à un couple de référence C_{REF} pour lequel le couple C_{B} exercé par le barillet sur le rotor est égal audit couple minimum de synchronisation C_{SYNC}.

2. Pièce d'horlogerie selon la revendication 1, **caractérisée en ce qu'**il comprend en outre des moyens de réglage (19, 20) du couple de positionnement statique C_{P} entre l'aimant (18) et le rotor (2) permettant de régler ce couple C_{P} pour qu'il soit sensiblement égal audit couple de référence C_{REF}.

3. Pièce d'horlogerie selon la revendication 2, **caractérisée en ce que** ledit couple de référence C_{REF} est choisi avec un facteur de sécurité f_{S} tenant compte de la dégradation du système.

4. Pièce d'horlogerie selon la revendication 2 ou 3, **caractérisée en ce que** ledit couple C_{P} est supérieur à la somme entre ledit couple de référence C_{REF} et celui exercé par un utilisateur pour remonter ladite pièce.

5. Pièce d'horlogerie selon la revendication 2, 3 ou 4, **caractérisée en ce que** lesdits moyens aimantés (18) sont mobiles (20) en rotation et/ou en translation.

6. Pièce d'horlogerie selon la revendication 5, **caractérisée en ce que** lesdits moyens aimantés (18) présentent un moyen de repère (19) du sens d'aimantation.

7. Pièce d'horlogerie selon la revendication 6, **caractérisée en ce que** ledit moyen de repère (19) du sens d'aimantation est une rainure de vis.

8. Procédé de réglage du démarrage d'une pièce d'horlogerie selon l'une des revendications précédentes, **caractérisé en ce que** ledit couple de positionnement statique C_{P} est réglé lors du montage de la pièce d'horlogerie selon les étapes suivantes :
- installer les moyens aimantés (18) à proximité du rotor (2) ;
- positionner les moyens aimantés de façon à ce que le couple de positionnement statique C_{P} avec le rotor soit supérieur audit couple de référence C_{REF} pour lequel le couple C_{B} exercé par le barillet (5) sur le rotor est égal audit couple minimum de synchronisation C_{SYNC};
- pré-armer le barillet pour que son couple C_{B} soit supérieur ou sensiblement égal audit couple de référence C_{REF};
- déplacer en rotation et/ou en translation les moyens aimantés jusqu'à ce que la génératrice (1) se mette en marche.

9. Procédé de réglage selon la revendication 8, **caractérisé en ce que** lesdits moyens aimantés (18) sont sélectionnés toutes tolérances défavorables incluses.

10. Procédé de réglage selon la revendication 8 ou 9, **caractérisé en ce que** le positionnement initial desdits moyens aimantés est réalisé de manière à ce que le couple de positionnement statique C_{P} avec le rotor soit maximal.

11. Procédé de réglage selon la revendication 8, 9 ou 10, **caractérisé en ce que** ledit couple de référence C_{REF} est pris avec un facteur de sécurité fₛ tenant compte de la dégradation du système.

12. Procédé de réglage selon l'une des revendications 8 à 11 **caractérisé en ce que** ledit couple C_{P} est réglé pour être supérieur à la somme entre ledit couple de référence C_{REF} et celui exercé par un utilisateur pour remonter la pièce d'horlogerie.

13. Procédé de réglage selon l'une des revendications 8 à 12, **caractérisé en ce qu'**il comprend une étape supplémentaire constituant à fixer les moyens aimantés une fois le réglage du couple de positionnement statique C_{P} effectué.

## Claims

1. Timepiece including a time base (13), a generator (1) formed in particular of a rotor (2) with permanent magnets and at least one coil (3), a barrel (6) with a mainspring coupled to said generator in order to drive it, analogue time indicating means (7) also driven by said barrel and operating substantially synchronously relative to said time base as long as the torque C_{B} provided by said barrel is greater than or equal to a minimum synchronisation torque C_{SYNC}, means (12, 16) for braking said generator, magnetised means (18) having with said rotor, when the generator is stopped, a static positioning torque C_{P} allowing said rotor to be kept in a substantially stationary position, **characterised in that** the generator braking means (12, 16) are provided to stop the generator as soon as the time indicating means (7) are no longer operating in a substantially synchronised manner with the time base (13), and **in that** the magnetised means (18) are arranged such that the static positioning torque C_{P} is greater than or substantially equal to a reference torque C_{REF} for which the torque C_{B} exerted by the barrel on the rotor is equal to said minimum synchronisation torque C_{SYNC}.

2. Timepiece according to claim 1, **characterised in that** it further includes means (19, 20) for adjusting the static positioning torque C_{P} between the magnetised means (18) and the rotor (2) allowing this torque C_{P} to be adjusted so that it is substantially equal to said reference torque C_{REF}.

3. Timepiece according to claim 2, **characterised in that** said reference torque C_{REF} is selected with a safety factor fₛ taking account of system deterioration.

4. Timepiece according to claim 2 or 3, **characterised in that** said torque C_{P} is greater than the sum between said reference torque C_{REF} and that exerted by a user to wind said timepiece.

5. Timepiece according to claim 2, 3 or 4, **characterised in that** said magnetised means (18) are mobile (20) in rotation and/or in translation.

6. Timepiece according to claim 5, **characterised in that** said magnetised means (18) have means (19) for marking the direction of magnetisation.

7. Timepiece according to claim 6, **characterised in that** said means (19) for marking the direction of magnetisation is a screw groove.

8. Method for adjusting the starting of a timepiece according to any of the preceding claims, **characterised in that** said static positioning torque C_{P} is adjusted when the timepiece is assembled in accordance with the following steps:
- installing the magnetised means (18) in proximity to the rotor (2);
- positioning the magnetised means so that the static positioning torque C_{P} with the rotor is greater than said reference torque C_{REF} for which the torque C_{B} exerted by the barrel (5) on the rotor is equal to said minimum synchronisation torque C_{SYNC};
- pre-winding the barrel so that its torque C_{B} is greater than or substantially equal to said reference torque C_{REF};
- moving the magnetised means in rotation and/or in translation until the generator (1) starts.

9. Adjustment method according to claim 8, **characterised in that** said magnetised means (18) are selected while including all unfavourable tolerances.

10. Adjustment method according to claim 8 or 9, **characterised in that** the initial positioning of said magnetised means is effected so that the static positioning torque C_{P} with the rotor is maximum.

11. Adjustment method according to claim 8, 9 or 10, **characterised in that** said reference torque C_{REF} is taken with a safety factor fₛ taking account of system deterioration.

12. Adjustment method according to any of claims 8 to 11, **characterised in that** said torque C_{P} is adjusted to be greater than the sum between said reference torque C_{REF} and that exerted by a user in order to wind the timepiece.

13. Adjustment method according to any of claims 8 to 12, **characterised in that** it includes an additional step of fixing the magnetised means once the static positioning torque C_{P} has been adjusted.

## Patentansprüche

1. Zeitmessgerät, umfassend eine Zeitbasis (13), einen Generator (1), der insbesondere aus einem Rotor (2) mit Permanentmagneten und aus wenigstens einer Spule (3) zusammengesetzt ist, ein Federhaus (5) mit einer Feder, die mit dem Generator gekoppelt ist, um ihn anzutreiben, Mittel (7) zum Anzeigen der analogen Zeit, welche Mittel ebenfalls vom Federhaus angetrieben werden und merklich synchron relativ zur Zeitbasis funktionieren, solange das durch das Federhaus gelieferte Moment C_{B} grösser oder gleich ist, wie ein minimales Synchronisationsmoment C_{SYNC}, Mittel (12, 16) zum Bremsen des Generators, magnetische Mittel (18), die mit dem Rotor beim Stillstand des Generators ein Moment statischer Positionierung C_{P} aufweisen, das ermöglicht, den Rotor in einer merklich ortsfesten Position zu halten, **dadurch gekennzeichnet, dass** die Mittel (12, 16) zum Bremsen des Generators derart angeordnet sind, dass sie den Generator stoppen, sobald der Gang der Zeitanzeigemittel (7) nicht mehr merklich synchron mit der Zeitbasis (13) ist, und dass die magnetischen Mittel (18) derart angeordnet sind, dass das Moment statischer Positionierung C_{P} grösser oder merklich gleich ist, wie ein Referenzmoment C_{REF}, bei dem das durch das Federhaus auf den Rotor ausgeübte Moment C_{B} gleich ist, wie das minimale Synchronisationsmoment C_{SYNC}.

2. Zeitmessgerät nach Anspruch 1, **dadurch gekennzeichnet, dass** es ausserdem Mittel (19, 20) zum Einstellen des Moments statischer Positionierung C_{P} zwischen dem Magnet (18) und dem Rotor (2) umfasst, die ermöglichen, dieses Moment C_{P} derart einzustellen, dass es merklich gleich ist, wie das Referenzmoment C_{REF}.

3. Zeitmessgerät nach Anspruch 2, **dadurch gekennzeichnet, dass** das Referenzmoment C_{REF} mit einem Sicherheitsfaktor fₛ gewählt wird, der die Verschlechterung des Systems berücksichtigt.

4. Zeitmessgerät nach Anspruch 2 oder 3, **dadurch gekennzeichnet, dass** das Moment C_{P} grösser ist, als die Summe des Referenzmoments C_{REF} und des durch einen Benutzer zum Aufziehen des Geräts ausgeübten Moments.

5. Zeitmessgerät nach Anspruch 2, 3 oder 4, **dadurch gekennzeichnet, dass** die magnetischen Mittel (18) dreh- und/oder translationsbeweglich (20) sind.

6. Zeitmessgerät nach Anspruch 5, **dadurch gekennzeichnet, dass** die magnetischen Mittel (18) ein Mittel (19) zum Kennzeichnen der magnetischen Richtung aufweisen.

7. Zeitmessgerät nach Anspruch 6, **dadurch gekennzeichnet, dass** das Mittel (19) zum Kennzeichnen der magnetischen Richtung eine Schraubennut ist.

8. Verfahren zum Einstellen des Anlaufs eines Zeitmessgeräts nach einem der vorhergehenden Ansprüche, **dadurch gekennzeichnet, dass** das Moment statischer Positionierung C_{P} während der Montage des Zeitmessgeräts gemäss den folgenden Schritten eingestellt wird:
- Anbringen der magnetischen Mittel (18) in der Nähe des Rotors (2);
- Positionieren der magnetischen Mittel in der Art, dass das Moment statischer Positionierung C_{P} mit dem Rotor grösser ist, als das Referenzmoment C_{REF}, bei dem das durch das Federhaus (5) auf den Rotor ausgeübte Moment C_{B} gleich ist, wie das minimale Synchronisationsmoment C_{SYNC};
- Vorspannen des Federhauses, damit sein Moment C_{B} grösser oder merklich gleich ist, wie das Referenzmoment C_{RFF};
- Drehen und/oder Verschieben der magnetischen Mittel bis der Generator (1) anläuft.

9. Einstellverfahren nach Anspruch 8, **dadurch gekennzeichnet, dass** die magnetischen Mittel (18) unter Einbeziehung von allen ungünstigen Toleranzen gewählt werden.

10. Einstellverfahren nach Anspruch 8 oder 9, **dadurch gekennzeichnet, dass** die anfängliche Positionierung der magnetischen Mittel derart ausgeführt wird, dass das Moment statischer Positionierung C_{P} mit dem Rotor maximal ist.

11. Einstellverfahren nach Anspruch 8, 9 oder 10, **dadurch gekennzeichnet, dass** das Referenzmoment C_{REF} mit einem Sicherheitsfaktor fₛ genommen wird, der die Verschlechterung des Systems berücksichtigt.

12. Einstellverfahren nach einem der Ansprüche 8 bis 11, **dadurch gekennzeichnet, dass** das Moment C_{P} derart eingestellt wird, dass es grösser ist, als die Summe des Referenzmoments C_{REF} und des durch einen Benutzer zum Aufziehen des Zeitmessgeräts ausgeübten Moments.

13. Einstellverfahren nach einem der Ansprüche 8 bis 12, **dadurch gekennzeichnet, dass** es einen zusätzlichen Schritt umfasst, der darin besteht, die magnetischen Mittel zu befestigen, wenn die Einstellung des Moments statischer Positionierung C_{P} einmal ausgeführt ist.
